# EUROPÄISCHE PATENTSCHRIFT

(11) **EP 3 892 862 B1**
(45) Veröffentlichungstag und Bekanntmachung des Hinweises auf die Patenterteilung: **16.07.2025**
(21) Anmeldenummer: 20168482.6
(22) Anmeldetag: 07.04.2020
(51) Int. Cl.: F04D 29/28, F04D 29/30

(54) **LÜFTERRAD**
VENTILATOR WHEEL
ROUE DE VENTILATEUR

(43) Veröffentlichungstag der Anmeldung: 13.10.2021
(73) Patentinhaber: punker GmbH, 24340 Eckernförde (DE)
(72) Erfinder: Wolf, Matthias, 24107 Ottendorf (DE); Möllers, Knud, 24790 Schacht-Audorf (DE); Klinger, Ralf, 24340 Eckernförde (DE); Moritz, Behn, 24103 Kiel (DE)
(74) Vertreter: Patentanwälte Magenbauer & Kollegen Partnerschaft mbB

(56) Entgegenhaltungen:
- DE-A1- 102005 031 197
- DE-T2- 69 008 574
- US-A- 6 004 097
- US-A1- 2002 141 888
- US-A1- 2020 011 343
- US-B1- 6 705 837

## Beschreibung

Die Erfindung betrifft ein Lüfterrad mit einem Trägerteil sowie mehreren am Trägerteil angebrachten Schaufeln, wobei am Trägerteil eine Nabe angebracht ist, die zur Kopplung mit einer Antriebswelle ausgebildet ist und die eine quer zu einer Vorderseite des Trägerteils ausgerichtete Rotationsachse bestimmt, wobei die Schaufeln jeweils einen ersten Schaufelabschnitt aufweisen, der in einem an die Vorderseite angrenzenden Raumabschnitt angeordnet ist und der an einer Vorderseite des Trägerteils festgelegt ist.

Aus der DE 10 2010 035 284 A1 ist ein Laufrad für ein Radialgebläse mit einer tellerförmigen Ronde und einem koaxial zur Ronde angeordneten, axial längs einer Mittelachse von der Ronde beabstandeten Ring sowie mehreren zwischen Ronde und Ring angeordneten Schaufeln bekannt, wobei die Schaufeln an jeweils einander entgegengesetzten Endbereichen in Berührkontakt mit der Ronde und mit dem Ring stehen, wobei die Schaufeln in radial außenliegenden Bereichen der Ronde und des Rings angeordnet sind und einen Schaufelkranz bilden und jeweils von wenigstens einer Ausnehmung durchsetzt sind, die parallel zur Mittelachse über eine gesamte Längserstreckung der Schaufel verläuft.

Die US 6 004 097 A offenbart ein Absauggebläse für Kohlemühlen mit einer länglichen, konischen Nabe, die mit den Schaufeln verschweißt ist und in die hintere Abdeckplatte eingreift, um Luftspalte entlang der Rückseite der Gebläsebaugruppe zu beseitigen und axiale bis radiale Richtungsänderungen des Kohlestroms zu unterstützen. Hierzu sind zweiteilige Schaufelbaugruppen mit einer Unterschaufel, die direkt mit der Nabe und den Abdeckplatten verschweißt ist, und einer Schutzauskleidung, die den Unterschaufeln abnehmbar befestigt ist, sowie eine Vielzahl von zurückgebogenen Versteifungsrippen, die an die hinteren Unterseiten der Unterschaufeln, der Nabe und der Ummantelung geschweißt sind, vorgesehen.

Die US 2002 0141888 A1 offenbart einen zweiseitigen Radiallüfter zur Ansaugung von Kühlluft, wobei ein erster Luftstrom in ein axiales Ende des Geräts gesaugt und über die Außenfläche des Geräts geleitet wird und ein zweiter Luftstrom in ein entgegengesetztes axiales Ende des Geräts und durch das Innere des Geräts gesaugt wird, bevor der zweite Luftstrom über die Außenseite des Geräts umgeleitet wird.

Aus der DE 690 08 574 T2 ist eine Saugpumpe mit einem Rotor bekannt, der im Inneren eines Gehäuses angeordnet ist, welches sowohl mit einer Ansaugleitung als auch mit einer Ablaufleitung verbunden ist und deren Rotor mit einer Welle und mindestens einer Scheibe versehen ist, die auf der Ansaugseite im wesentlichen radiale Schaufeln besitzt, die ausgenommen sind, um einen zentralen Raum freizulassen, in den der Ansatz der Ansaugleitung hereinragt, wobei auf der Auslassseite die Scheibe mit einem Satz von Flügeln versehen ist, die eine Kammer bilden, die mit einer Leitung in Verbindung stehen, welche ihrerseits mit einer äußeren Lüftungsöffnung verbunden ist und den Treibriemenantriebs- und Übertragungsmechanismus umschließt, der mit der Antriebsriemenscheibe des Rotors verbunden ist.

Die US 6 705 837 B1 offenbart eine Verbindungshülse, die an einer Stützplatte einer verschleißfesten Auskleidung befestigt ist, wobei die Befestigung der Auskleidung an einem Körper eines Rotorblatts durch Anschweißen eines Druckrings an einem Teil der Verbindungshülse, der über eine Bohrung im Blattkörper hinausragt, vorgesehen ist. Die Auskleidung kann zu einem späteren Zeitpunkt durch Abbrennen der Schweißnähte, die den Druckring mit der Verbindungshülse verbinden, ausgetauscht werden.

Aus der US 2020/011343 A1 ist ein Lüfterrad mit einer ersten Luftplatte, einer zweiten Luftplatte und einer Vielzahl von Schaufeln, die zwischen der ersten Luftplatte und der zweiten Luftplatte angeordnet sind, bekannt. Die erste Luftplatte umfasst einen zentralen Teil und einen in dem zentralen Teil angeordneten Lufteinlass, wobei jeweils zwei benachbarte Schaufeln einen Luftkanal bilden. Die Vielzahl der Schaufeln umfasst jeweils einen Einlassabschnitt neben dem Lufteinlass, einen Zwischenabschnitt und einen Auslassabschnitt, wobei die Dicke des Zwischenabschnitts größer als die Dicke des Einlassabschnitts und die Dicke des Auslassabschnitts ist.

Die DE 10 2005 031197 A1 offenbart einen Lüfter und einen Antrieb, der einen Motor, eine Kupplung und Getriebe umfasst, wobei ein Lüfter zur Kühlung des Getriebes vorgesehen ist, wobei der Lüfter mit einer Welle des Getriebes oder mit einer mit einer Welle des Getriebes verbundenen Welle verbunden ist, wobei der Lüfter Lüfterschaufeln umfasst, die einen axialen Bereich überdecken, der unterschiedlich ist von demjenigen axialen Bereich, der von der Verbindung zwischen Lüfter und Welle überdeckt ist.

Die Aufgabe der Erfindung besteht darin, ein Lüfterrad bereitzustellen, das günstige Herstellkosten mit vielseitiger Einsetzbarkeit vereint.

Diese Aufgabe wird für ein Lüfterrad der eingangs genannten Art mit den Merkmalen des Anspruchs 1 gelöst. Hierbei ist unter anderem vorgesehen, dass wenigstens eine Schaufel, vorzugsweise mehrere Schaufeln, insbesondere alle Schaufeln, einen zweiten Schaufelabschnitt aufweist, der sich über eine der Vorderseite abgewandte Rückseite des Trägerteils hinaus in einen an die Rückseite angrenzenden Raumabschnitt erstreckt.

Ein derartiges Lüfterrad kann beispielsweise in einem Umluftbackofen oder einem Dampfgargerät eingesetzt werden und dient hierbei zur Erzeugung einer Luftströmung. Hierzu wird das Lüfterrad mit der Nabe an einer Antriebswelle eines Antriebsmotors, insbesondere eines Elektromotors, festgelegt und durch den Antriebsmotor in eine Rotationsbewegung um die Rotationsachse versetzt. Üblicherweise ist vorgesehen, dass der Antriebsmotor außerhalb eines Garraums angeordnet ist und dass die Antriebswelle in den Garraum hineinragt und das Lüfterrad daran angebracht ist. Rein exemplarisch ist vorgesehen, dass die Rückseite des Lüfterrads gegenüberliegend zu einem zwischen dem Antriebsmotor und dem Lüfterrad erstreckten Wandabschnitt des Garraums angeordnet ist.

Bei einer Verwendung des Lüfterrads in einer solchen Betriebsumgebung gewährleisten die ersten Schaufelabschnitte bei einer Rotation des Lüfterrads um die Rotationsachse einen ersten Zustrom von Luft, der längs der Rotationsachse in Richtung der Vorderseite des Trägerteils gerichtet ist. Dieser erste Zustrom von Luft wird von den ersten Schaufelabschnitten bei der Rotation des Lüfterrads in radialer Richtung nach außen beschleunigt. Ferner ermöglichen die zweiten Schaufelabschnitte des Lüfterrads eine zusätzliche radiale Luftströmung, die aus einem Zwischenraum zwischen der Rückseite des Lüfterrad und dem benachbarten Wandabschnitt des Garraums gespeist werden kann. Dieser zweite Zustrom von Luft wird von den zweiten Schaufelabschnitten bei der Rotation des Lüfterrads in radialer Richtung nach außen beschleunigt. Somit weist das erfindungsgemäße Lüfterrad gegenüber einem konventionellen Lüfterrad, das nicht mit zweiten Schaufelabschnitten versehen ist, eine verbesserte Förderleistung auf und gewährleistet eine zusätzliche Vermischung der im Garraum aufgenommenen Luftmenge.

Die beiden Raumabschnitte, die sich angrenzend an die Vorderseite des Trägerteils bzw. angrenzend an die Rückseite des Trägerteils erstrecken, können jeweils als längs der Rotationsachse erstreckte Profilkörper angesehen werden, wobei das Trägerteil eine Trennebene zwischen dem angrenzend an die Vorderseite erstreckten Raumabschnitt und dem angrenzend an die Rückseite erstrecken Raumabschnitt bildet.

Durch die Ausrichtung der Schaufel parallel zur Rotationsachse wird vermieden, dass bei einem Betrieb des Lüfterrads in den beiden unterschiedlichen Rotationsrichtungen stark voneinander abweichende Kräfte auf die Schaufeln einwirken. Somit kann auch bei einem Einsatz des Lüfterrads, bei dem häufige Wechsel der Rotationsrichtung stattfinden, eine vorteilhafte Dauerfestigkeit für das Lüfterrad angenommen werden.

Durch die Erstreckung des ersten und des zweiten Schaufelabschnitts in radialer Richtung nach außen über das Trägerteil hinaus wird erreicht, dass der erste und der zweite Schaufelabschnitt bei einer Rotation des Lüfterrads eine hohe Umfangsgeschwindigkeit und damit eine vorteilhafte Förderleistung aufweisen.

Bevorzugt ist vorgesehen, dass eine nach innen ausgerichtete, in einem von der Vorderseite des Trägerteils ausgehenden Raumabschnitt angeordnete erste Stirnfläche des ersten Schaufelabschnitts einen ersten Winkel aus einem Intervall von 0 Grad bis 90 Grad, insbesondere aus einem Intervall von 30 Grad bis 60 Grad, zur Rotationsachse einnimmt. Durch diese Ausrichtung der ersten Stirnfläche wird eine vorteilhafte Anströmung des ersten Schaufelabschnitts im Hinblick auf die längs der Rotationsachse in Richtung der Vorderseite des Trägerteils zuströmende und in radialer Richtung nach außen abströmende Luft gewährleistet.

Bei einer Weiterbildung der Erfindung ist vorgesehen, dass eine nach innen ausgerichtete, in einen an die Rückseite des Trägerteils angrenzenden Raumabschnitt angeordnete zweite Stirnfläche des zweiten Schaufelabschnitts einen zweiten Winkel aus einem Intervall von 0 Grad bis 90 Grad, insbesondere aus einem Intervall von 30 Grad bis 60 Grad, zur Rotationsachse einnimmt. Durch diese Ausrichtung der zweiten Stirnfläche wird eine vorteilhafte Anströmung des zweiten Schaufelabschnitts im Hinblick auf die längs der Rotationsachse in Richtung der Rückseite des Trägerteils zuströmende und in radialer Richtung nach außen abströmende Luft gewährleistet.

In weiterer Ausgestaltung der Erfindung ist vorgesehen, dass radial außenliegend angeordnete Außenflächen der Schaufeln auf einem Durchmesser angeordnet sind, der mindestens 25 Prozent, vorzugsweise mindestens 30 Prozent, insbesondere 40 Prozent, größer als ein Außendurchmesser des Trägerteils ist.

Erfindungsgemäß ist vorgesehen, dass die Schaufeln in Schaufelebenen angeordnet sind, die die Rotationsachse umfassen. Hierdurch wird eine gleichartige Anströmung der Schaufeln unabhängig von der Rotationsrichtung des Lüfterrads gewährleistet, so dass dieses für jede der beiden Rotationsrichtung ein den gleichen aerodynamischen Wirkungsgrad aufweist. Besonders bevorzugt ist vorgesehen, dass die Schaufeln in gleicher Winkelteilung bezüglich der Rotationsachse am Trägerteil angeordnet sind.

In weiterer Ausgestaltung der Erfindung ist vorgesehen, dass an einer dem Trägerteil gegenüberliegenden ersten Schmalseite der Schaufel wenigstens eine quer zur Schaufelebene ausgerichtete Befestigungslasche, insbesondere einstückig, angeformt ist, die stoffschlüssig mit dem Trägerteil verbunden ist. Die Befestigungslasche ermöglicht eine stabile stoffschlüssige Verbindung zwischen dem ersten Schaufelabschnitt und dem Trägerteil. Diese stoffschlüssige Verbindung kann insbesondere durch Löten, Hartlöten, elektrisches Widerstandsschweißen oder Laserschweißen erzeugt werden.

Ferner ist erfindungsgemäß vorgesehen, dass ein Ringteil längs der Rotationsachse beabstandet zum Trägerteil angeordnet ist und eine Rotationssymmetrieachse des Ringteils koaxial zur Rotationsachse ausgerichtet ist, wobei der erste Schaufelabschnitt zwischen dem Trägerteil und dem Ringteil angeordnet ist. Mit dem Ringteil wird eine Stabilisierung der Schaufeln gegenüber Kräften, die in einer Umfangsrichtung des Trägerteils und damit quer zu den größten Oberflächen der Schaufeln bei einer Rotation des Lüfterrad auftreten, erreicht. Ferner dient das Ringteil zur Strömungsführung im radial außen liegenden Bereich des Lüfterrad. Vorzugsweise ist vorgesehen, dass der erste Schaufelabschnitt mit dem Ringteil, insbesondere stoffschlüssig, verbunden ist.

Vorteilhaft ist es, wenn eine Erstreckung des zweiten Schaufelabschnitts längs der Rotationsachse wenigstens 50 Prozent eines Abstands zwischen dem Trägerteil und dem Ringteil entspricht. Hierdurch wird gewährleistet, dass bei einer Rotation des Lüfterrads eine von den zweiten Schaufelabschnitten bereitgestellte Luftströmung ausreichend groß ist, um eine vorteilhafte Luftumwälzung im zweiten Raumabschnitt zu gewährleisten.

Zudem ist erfindungsgemäß vorgesehen, dass das Trägerteil als ebene Kreisscheibe ausgebildet ist und/oder dass das Ringteil als Planparallelplatte ausgebildet ist. Hierdurch wird eine kostengünstige Herstellung des Trägerteils bzw. des Ringteils, beispielsweise durch einen Ausschneidevorgang (Stanzen, Stanznibbeln, Wasserstrahlschneiden, Laserschneiden) aus einer Blechplatine, ermöglicht.

Bevorzugt ist vorgesehen, dass eine Abweichung zwischen einem Innendurchmesser einer Ringausnehmung des Ringteils und einem Außendurchmesser des Trägerteils weniger als 20 Prozent, vorzugweise weniger als 10 Prozent, insbesondere weniger als 5 Prozent, beträgt. Hierdurch wird eine vorteilhafte Strömungsführung für die Luftströmung gewährleistet, die von den ersten Schaufelabschnitten bei einer Rotation des Lüfterrads hervorgerufen wird.

In weiterer Ausgestaltung der Erfindung ist vorgesehen, dass radial außenliegend angeordnete Außenflächen der Schaufeln auf einem Durchmesser angeordnet sind, der kleiner als ein Außendurchmesser des Ringteils ist.

Vorteilhaft ist es, wenn an einer dem Ringteil gegenüberliegenden zweiten Schmalseite der Schaufel wenigstens eine quer zur Schaufelebene ausgerichtete zweite Befestigungslasche, insbesondere einstückig, angeformt ist, die stoffschlüssig mit dem Ringteil verbunden ist. Damit wird eine vorteilhafte und stabile Verbindung zwischen dem ersten Schaufelabschnitt und dem Ringteil gewährleistet.

Eine vorteilhafte Ausführungsform der Erfindung ist in der Zeichnung dargestellt. Hierbei zeigt:
- Figur 1: eine streng schematische, perspektivische Ansicht von vorne auf ein eine erste, nicht erfindungsgemäße Ausführungsform eines Lüfterrads,
- Figur 2: eine perspektivische Ansicht von vorne auf ein eine zweite, erfindungsgemäße Ausführungsform eines Lüfterrads,
- Figur 3: eine perspektivische Ansicht von hinten auf das Lüfterrad gemäß der Figur 2,
- Figur 4: eine Draufsicht auf die Vorderseite des Lüfterrads gemäß den Figuren 2 und 3,
- Figur 5: eine Draufsicht auf die Rückseite des Lüfterrads gemäß den Figuren 2 bis 4,
- Figur 6: eine Seitenansicht des Lüfterrad gemäß den Figuren 2 bis 5.
- Figur 7: eine perspektivische Darstellung einer Schaufel zur Verwendung mit dem Lüfterrad gemäß den Figuren 2 bis 6.

Eine in der Figur 1 gezeigte erste Ausführungsform eines Lüfterrads 1, das beispielsweise zur Verwendung in einem Umluftbackofen oder Dampfgarer ausgebildet ist, umfasst ein rein exemplarisch kreisscheibenförmig ausgebildetes Trägerteil 2 sowie mehrere am Trägerteil 2 angebrachte Schaufeln 3. Ferner ist am Trägerteil 2 eine Nabe 4 angebracht, die zur Festlegung des Trägerteils 2 an einer nicht dargestellten Antriebswelle eines Antriebsmotors, insbesondere eines Elektromotors, ausgebildet ist. Die Nabe 4 bestimmt eine Rotationsachse 5, wobei rein exemplarisch vorgesehen ist, dass die Rotationsachse 5 identisch mit einer Rotationssymmetrieachse des Trägerteils 2 ist.

Beispielhaft ist vorgesehen, dass die insgesamt sechs Schaufeln 3 in gleicher Winkelteilung und gleichem radialen Abstand 6 zur Rotationsachse 5 angeordnet sind. Ferner ist vorgesehen, dass die Schaufeln 3 jeweils eben ausgebildet sind und jeweils in einer nicht dargestellten Schaufelebene angeordnet sind, die die Rotationsachse 5 beinhaltet. Bei dem Lüfterrad 1 gemäß der Figur 1 ergibt sich aufgrund der geraden Anzahl von Schaufeln 3, dass jeweils gegenüberliegende Schaufeln 3 in einer gemeinsamen, nicht dargestellten Schaufelebene angeordnet sind.

Die Schaufeln 3 sind am Trägerteil 2 in nicht näher dargestellter Weise stoffschlüssig, insbesondere durch Laserschweißen, angebracht. Jede der Schaufeln 3 weist einen ersten Schaufelabschnitt 7 und einen zweiten Schaufelabschnitt 8 auf. Dabei erstreckt sich der erste Schaufelabschnitt 7 ausgehend von einer Vorderseite 9 des Trägerteils 2 längs der Rotationsachse 5 in einen ersten Raumabschnitt 11. Ferner erstreckt sich der zweite Schaufelabschnitt 8, der einstückig mit dem ersten Schaufelabschnitt 7 verbunden ist, in einen zweiten Raumabschnitt 12, der von einer Rückseite 10 des Trägerteils 2 ausgeht.

Erfindungsgemäß ist vorgesehen, dass sich der erste Schaufelabschnitt 7 ausgehend von einem radial innenliegenden Endbereich 15 über einen Durchmesser 20 des Trägerteils 2 hinaus bis zu einem radial außenliegenden Endbereich 16 erstreckt.

Ferner ist, wie in der Erfindung, vorgesehen, dass sich der zweite Schaufelabschnitt 8 ausgehend vom Durchmesser 20 des Trägerteils 2 in radialer Richtung nach außen bis zum radial außenliegenden Endbereich 16 des ersten Schaufelabschnitts 7 erstreckt. Beispielhaft ist vorgesehen, dass eine Außenkante 17 der Schaufel 3, die sowohl durch den ersten Schaufelabschnitt 7 als auch durch den zweiten Schaufelabschnitt 8 bestimmt ist, parallel zur Rotationsachse 5 ausgerichtet ist.

Ferner ist rein exemplarisch vorgesehen, dass eine Oberseite 18 der Schaufel 3 und eine Unterseite 19 der Schaufel 3 parallel zueinander und quer zur Rotationsachse 5 ausgerichtet sind.

Wie der Darstellung der Figur 1 entnommen werden kann, weist der erste Schaufelabschnitt 7 in Richtung der Rotationsachse 5 eine erste Länge 21 auf. Ferner weist der zweite Schaufelabschnitt 8 in Richtung der Rotationsachse 5 eine zweite Länge 22 auf. Rein exemplarisch ist vorgesehen, dass die zweite Länge 22 kleiner als die erste Länge 21 ist, beispielsweise ca. 80 Prozent der ersten Länge beträgt.

Bei den Schaufeln 3 gemäß der Darstellung der Figur 1 ist ferner rein exemplarisch vorgesehen, dass eine radial innenliegende erste Stirnfläche 25 des ersten Schaufelabschnitts 7 einen spitzen Winkel 27 mit der Rotationsachse 5 einnimmt, der vorzugsweise in einem Intervall zwischen 20 Grad und 70 Grad liegt. Beispielhaft ist ferner vorgesehen, dass eine radial innenliegende zweite Stirnfläche 26 des zweiten Schaufelabschnitts 8 einen spitzen Winkel 28 mit der Rotationsachse 5 einnimmt, der vorzugsweise in einem Intervall zwischen 20 Grad und 70 Grad liegt.

Aufgrund der Gestaltung und Anordnung der Schaufeln 3 am Trägerteil 2 kann das dadurch gebildete Lüfterrad 1 in einer ersten Rotationsrichtung um die Rotationsachse 5 und in einer zweiten Rotationsrichtung um die Rotationsachse 5, die der ersten Rotationsrichtung entgegengesetzten ist, jeweils mit den gleichen Förderleistungen betrieben werden. Unabhängig von der Rotationsrichtung für das Lüfterrad 1 ist davon auszugehen, dass bei einer Rotation des Lüfterrads 1 um die Rotationsachse 5 ein Luftzustrom in einem radial innenliegenden Bereich koaxial zur Rotationsachse erfolgt und durch die Rotation des Lüfterrads 1 eine Beschleunigung der Luft in radialer Richtung nach außen erfolgt. Dies gilt sowohl für einen ersten Luftzustrom 30, der längs der Rotationsachse 5 aus dem ersten Raumabschnitt 11 in Richtung der Vorderseite 9 des Trägerteils 2 zuströmt als auch für einen zweiten Luftzustrom 31, der längs der Rotationsachse 5 aus dem zweiten Raumabschnitt 12 in Richtung der Vorderseite 10 des Trägerteils 2 zuströmt. Diese beiden Luftzuströme 30, 31 werden durch die Schaufeln 3 in radialer Richtung nach außen umgelenkt und beschleunigt und im Bereich der Außenkante 17 mit einander vermischt.

Die zweite Ausführungsform eines Lüfterrads 41, wie es in den Figuren 2 bis 6 gezeigt ist, unterscheidet sich von der ersten Ausführungsform des Lüfterrads 1 gemäß der Figur 1 durch ein zusätzliches Ringteil 42. Der übrige Aufbau des Lüfterrads 41 ist identisch mit dem Lüfterrad 1, so dass für das Lüfterrad 41 die gleichen Bezugszeichen wie für das Lüfterrad 1 verwendet werden und auf eine nochmalige Beschreibung bereits beschriebener Komponenten verzichtet wird.

Wie der Darstellung der Figuren 2 bis 6 entnommen werden kann, ist das Ringteil 42 an der Oberseite 18 der Schaufeln 3 angebracht. Rein exemplarisch ist vorgesehen, dass ein Innendurchmesser 43 des Ringteils 42 ungefähr dem Durchmesser 20 des Trägerteils 2 entspricht. Ferner ist beispielhaft vorgesehen, dass ein Außendurchmesser 44 des Ringteils 42 geringfügig größer als ein Abstand von Außenkanten 17 zweier Schaufeln 3 ist, die in der gleichen, nicht dargestellten Schaufelebene angeordnet sind. Zudem kann vorgesehen sein, dass die zweite Länge 22 des zweiten Schaufelabschnitts 8 zumindest 50 Prozent eines Abstands 45 zwischen dem Ringteil 42 und dem Trägerteil 2 entspricht.

Beispielhaft ist vorgesehen, dass das Ringteil 42 in gleicher Weise wie das Trägerteil 2 als Planparallelplatte ausgebildet ist und somit durch einen Trennvorgang, beispielsweise Laserschneiden, aus einer nicht dargestellten, ebenen Blechplatine hergestellt werden kann.

Wie der detaillierten Darstellung der Figuren 2 bis 5 sowie der Darstellung einer Schaufel 3 in der Figur 7 entnommen werden kann, sind an der Oberseite 18 des ersten Schaufelabschnitts 7 und an einer Unterseite 23 des ersten Schaufelabschnitts 7 jeweils mehrere, parallel zur Vorderseite 9 des Trägerteils 2 ausgerichtete Befestigungslaschen 33, 34 angebracht. Dabei sind die der Oberseite 18 zugeordneten Befestigungslaschen 33 für eine stoffschlüssige Festlegung der Schaufel 3 an einer Rückseite 47 des Ringteils 42 ausgebildet. Die der Unterseite 23 des ersten Schaufelabschnitts 7 zugeordneten Befestigungslaschen 34 sind für eine stoffschlüssige Festlegung der Schaufel 3 an der Vorderseite 9 des Trägerteils 2 ausgebildet. Beispielhaft ist vorgesehen, dass die Befestigungslaschen 33, 34 jeweils im Wesentlichen rechteckig ausgebildet sind und jeweils in einem rechten Winkel zum ersten Schaufelabschnitt 7 ausgerichtet sind.

## Patentansprüche

1. Lüfterrad (1; 42) mit einem Trägerteil (2) sowie mehreren am Trägerteil (2) angebrachten Schaufeln (3), wobei am Trägerteil (2) eine Nabe (4) angebracht ist, die zur Kopplung mit einer Antriebswelle ausgebildet ist und die eine quer zu einer Vorderseite (9) des Trägerteils (2) ausgerichtete Rotationsachse (5) bestimmt, wobei die Schaufeln (3) jeweils einen ersten Schaufelabschnitt (7) aufweisen, der in einem an die Vorderseite (9) angrenzenden Raumabschnitt (11) angeordnet ist und der an einer Vorderseite (9) des Trägerteils (2) festgelegt ist, wobei sich der erste Schaufelabschnitt (7) ausgehend von einem radial innenliegenden Endbereich (15) des ersten Schaufelabschnitts (7) über einen Durchmesser (20) des Trägerteils (2) hinaus bis zu einem radial außenliegenden Endbereich (16) des ersten Schaufelabschnitts (7) erstreckt, wobei wenigstens eine Schaufel (3) einen zweiten Schaufelabschnitt (8) aufweist, der sich über eine der Vorderseite (9) abgewandte Rückseite (10) des Trägerteils (2) hinaus in einen an die Rückseite (10) angrenzenden Raumabschnitt (12) erstreckt, wobei sich der zweite Schaufelabschnitt (8) ausgehend vom Durchmesser (20) des Trägerteils (2) in radialer Richtung nach außen bis zum radial außenliegenden Endbereich (16) des ersten Schaufelabschnitts 7 erstreckt, wobei ein Ringteil (42) längs der Rotationsachse (5) beabstandet zum Trägerteil (2) angeordnet ist und eine Rotationssymmetrieachse des Ringteils (42) koaxial zur Rotationsachse (5) ausgerichtet ist und wobei der erste Schaufelabschnitt (7) zwischen dem Trägerteil (2) und dem Ringteil (42) angeordnet ist, wobei
das Trägerteil (2) als ebene Kreisscheibe ausgebildet ist und/oder dass das Ringteil (42) als Planparallelplatte ausgebildet ist,
**dadurch gekennzeichnet, dass** die Schaufeln (3) in Schaufelebenen angeordnet sind, die die Rotationsachse (5) umfassen.

2. Lüfterrad (1; 42) nach Anspruch 1, **dadurch gekennzeichnet, dass** eine nach innen ausgerichtete, in einem von der Vorderseite (9) des Trägerteils (2) ausgehenden Raumabschnitt (11) angeordnete erste Stirnfläche (25) des ersten Schaufelabschnitts (7) einen ersten Winkel (27) aus einem Intervall von 0 Grad bis 90 Grad, insbesondere aus einem Intervall von 30 Grad bis 60 Grad, zur Rotationsachse (5) einnimmt.

3. Lüfterrad (1; 42) nach Anspruch 1 oder 2, **dadurch gekennzeichnet, dass** eine nach innen ausgerichtete, in einen an die Rückseite (10) des Trägerteils (2) angrenzenden Raumabschnitt (12) angeordnete zweite Stirnfläche (26) des zweiten Schaufelabschnitts (8) einen zweiten Winkel (28) aus einem Intervall von 0 Grad bis 90 Grad, insbesondere aus einem Intervall von 30 Grad bis 60 Grad, zur Rotationsachse (5) einnimmt.

4. Lüfterrad (1; 42) nach einem der Ansprüche 1 bis 3, **dadurch gekennzeichnet, dass** radial außenliegend angeordnete Außenflächen (17) der Schaufeln (3) auf einem Durchmesser angeordnet sind, der mindestens 25 Prozent, vorzugsweise mindestens 30 Prozent, insbesondere 40 Prozent, größer als ein Außendurchmesser (20) des Trägerteils (2) ist.

5. Lüfterrad (1; 42) nach einem der vorhergehenden Ansprüche, **dadurch gekennzeichnet, dass** an einer dem Trägerteil (2) gegenüberliegenden ersten Schmalseite (19) der Schaufel (3) wenigstens eine quer zur Schaufelebene ausgerichtete Befestigungslasche (34), insbesondere einstückig, angeformt ist, die stoffschlüssig mit dem Trägerteil (2) verbunden ist

6. Lüfterrad (1; 42) nach Anspruch 1, **dadurch gekennzeichnet, dass** eine Erstreckung (22) des zweiten Schaufelabschnitts (8) längs der Rotationsachse (5) wenigstens 50 Prozent eines Abstands zwischen dem Trägerteil (2) und dem Ringteil (42) entspricht.

7. Lüfterrad (1) nach Anspruch 1, **dadurch gekennzeichnet, dass** eine Abweichung zwischen einem Innendurchmesser (43) einer Ringausnehmung des Ringteils (42) und einem Außendurchmesser (20) des Trägerteils (2) weniger als 20 Prozent, vorzugweise weniger als 10 Prozent, insbesondere weniger als 5 Prozent, beträgt.

8. Lüfterrad (1; 42) nach einem der Ansprüche 1, 6 oder 7, **dadurch gekennzeichnet, dass** radial außenliegend angeordnete Außenflächen (17) der Schaufeln (3) auf einem Durchmesser angeordnet sind, der kleiner als ein Außendurchmesser (44) des Ringteils (42) ist.

9. Lüfterrad (1; 42) nach einem der vorhergehenden Ansprüche, **dadurch gekennzeichnet, dass** an einer dem Ringteil (42) gegenüberliegenden zweiten Schmalseite (18) der Schaufel (3) wenigstens eine quer zur Schaufelebene ausgerichtete zweite Befestigungslasche (33), insbesondere einstückig, angeformt ist, die stoffschlüssig mit dem Ringteil (42) verbunden ist.

## Claims

1. Fan wheel (1; 42) with a support part (2) and several blades (3) attached to the support part (2), wherein a hub (4) is attached to the support part (2), which is designed for coupling with a drive shaft and which defines a rotational axis (5) aligned transversely to a front side (9) of the support part (2), wherein the blades (3) each have a first blade section (7), which is arranged in a space section (11) adjacent to the front side (9) and is fixed to a front side (9) of the support part (2), wherein the first blade section (7) extends from a radially inner end region (15) of the first blade section (7) beyond a diameter (20) of the support part (2) to a radially outer end region (16) of the first blade section (7), wherein at least one blade (3) has a second blade section (8) which extends beyond a rear side (10) of the support part (2) facing away from the front side (9) into a space section (12) adjacent to the rear side (10), wherein the second blade section (8) extends radially outwards from the diameter (20) of the support part (2) to the radially outer end region (16) of the first blade section (7), wherein a ring part (42) is arranged along the axis of rotation (5) at a distance from the support part (2) and an axis of rotational symmetry of the ring part (42) is aligned coaxially with the axis of rotation (5) and wherein the first blade section (7) is arranged between the support part (2) and the ring part (42), wherein the support part (2) is designed as a flat circular disc and/or the ring part (42) is designed as a flat parallel plate, **characterised in that** the blades (3) are arranged in blade planes which enclose the axis of rotation (3).

2. Fan wheel (1; 42) according to claim 1, **characterised in that** an inwardly facing first end face (25) of the first blade section (7), which is arranged in a space section (11) extending from the front side (9) of the support part (2), forms a first angle (27) from an interval of 0 degrees to 90 degrees, in particular from an interval of 30 degrees to 60 degrees, with the axis of rotation (5).

3. Fan wheel (1; 42) according to claim 1 or 2, **characterised in that** an inwardly aligned second end face (26) of the second blade section (8), arranged in a spatial section (12) adjacent to the rear side (10) of the support part (2), forms a second angle (28) from an interval of 0 degrees to 90 degrees, in particular from an interval of 30 degrees to 60 degrees, to the axis of rotation (5)

4. Fan wheel (1; 42) according to one of claims 1 to 3, **characterised in that** radially outwardly arranged outer surfaces (17) of the blades (3) are arranged on a diameter which is at least 25 percent, preferably at least 30 percent, in particular 40 percent, greater than an outer diameter (20) of the support part (2).

5. Fan wheel (1; 42) according to one of the preceding claims, **characterised in that** at least one fastening lug (34) is arranged on a first narrow side (19) of the blade (3) opposite the support part (2), which fastening lug (34) is oriented transversely to the blade plane and is, in particular one-piece, connected in a material-locking manner to the support part (2).

6. Fan wheel (1; 42) according to claim 1, **characterised in that** an extension (22) of the second blade section (8) along the axis of rotation (5) corresponds to at least 50 percent of a distance between the support part (2) and the ring part (42) .

7. Fan wheel (1) according to claim 1, **characterised in that** a deviation between an inner diameter (43) of a ring recess of the ring part (42) and an outer diameter (20) of the support part (2) is less than 20 percent, preferably less than 10 percent, in particular less than 5 percent.

8. Fan wheel (1; 42) according to one of claims 1, 6 or 7, **characterised in that** radially outwardly arranged outer surfaces (17) of the blades (3) are arranged on a diameter which is smaller than an outer diameter (44) of the ring part (42).

9. Fan wheel (1; 42) according to one of the preceding claims, **characterised in that** at least one second fastening lug (33), in particular one-piece, is formed on a second narrow side (18) of the blade (3) opposite the ring part (42) and is aligned transversely to the blade plane, which second fastening lug (33) is connected to the ring part (42) in a material-locking manner.

## Revendications

1. Roue de ventilateur (1 ; 42) avec une partie de support (2) ainsi que plusieurs aubes (3) installées sur la partie de support (2), dans laquelle est installé sur la partie de support (2) un moyeu (4), qui est réalisé pour être couplé à un arbre d'entraînement et qui définit un axe de rotation (5) orienté transversalement vers un côté avant (9) de la partie de support (2), dans laquelle les aubes (3) présentent respectivement une première section d'aube (7) qui est disposée dans une section d'espace (11) jouxtant le côté avant (9) et qui est fixée sur un côté avant (9) de la partie de support (2), dans laquelle la première section de pale (7) s'étend en partant d'une zone d'extrémité située radialement à l'intérieur (15) de la première section d'aube (7) au-delà d'un diamètre (20) de la partie de support (2) jusqu'à une zone d'extrémité située radialement à l'extérieur (16) de la première section d'aube (7), dans laquelle au moins une aube (3) présente une deuxième section d'aube (8) qui s'étend au-delà d'un côté arrière (10) de la partie de support (2) opposée au côté avant (9) dans une section d'espace (12) jouxtant la face arrière (10), dans laquelle la deuxième section d'aube (8) s'étend en partant du diamètre (20) de la partie de support (2) dans une direction radiale vers l'extérieur jusqu'à la zone d'extrémité située radialement à l'extérieur (16) de la première section d'aube (7),
dans laquelle une partie annulaire (42) est disposée le long de
l'axe de rotation (5) à distance de la partie de support (2) et un axe de symétrie de rotation de la partie annulaire (42) est aligné coaxialement par rapport à l'axe de rotation (5) et dans laquelle la première section d'aube (7) est disposée entre la partie de support (2) et
la partie annulaire (42), dans laquelle
la partie de support (2) est réalisée comme un disque circulaire plan et/ou que la partie annulaire (42) est réalisée comme une plaque parallèle plane,
**caractérisée en ce que** les aubes (3) sont disposées dans des plans d'aube qui comprennent l'axe de rotation (5).

2. Roue de ventilateur (1 ; 42) selon la revendication 1, **caractérisée en ce qu'**une première face frontale (25) de la première section d'aubes (7) orientée vers l'intérieur, disposée dans une section d'espace (11) partant du côté avant (9) de la partie de support (2) adopte un premier angle (27) issu d'une fourchette de 0 degré à 90 degrés, en particulier issu d'une fourchette de 30 degrés à 60 degrés, par rapport à l'axe de rotation (5).

3. Roue de ventilateur (1 ; 42) selon la revendication 1 ou 2,
**caractérisée en ce qu'**une deuxième face frontale (26) de la deuxième section d'aube (8) orientée vers l'intérieur, disposée dans une section d'espace (12) jouxtant le côté arrière (10) de la partie de support (2) prend un deuxième angle (28) issu d'une fourchette de 0 degré à 90 degrés, en particulier issu d'une fourchette de 30 degrés à 60 degrés, par rapport à l'axe de rotation (5).

4. Roue de ventilateur (1 ; 42) selon l'une quelconque des revendications 1 à 3, **caractérisée en ce que** les faces extérieures (17) disposées radialement à l'extérieur des aubes (3) sont disposées sur un diamètre qui est supérieur au moins de 25 %, de préférence au moins de 30 %, en particulier de 40 %, à un diamètre extérieur (20) de la partie de support (2).

5. Roue de ventilateur (1 ; 42) selon l'une quelconque des revendications précédentes, **caractérisée en ce qu'**est formée, en particulier d'un seul tenant, sur un premier côté étroit (19) de l'aube (3) faisant face à la partie de support (2) au moins une patte de fixation (34) orientée transversalement par rapport au plan d'aube, laquelle est reliée par liaison de matière à la partie de support (2).

6. Roue de ventilateur (1 ; 42) selon la revendication 1, **caractérisée en ce qu'**une extension (22) de la deuxième section d'aube (8) le long de l'axe de rotation (5) correspond à au moins 50 pour cent d'une distance entre la partie de support (2) et la partie annulaire (42).

7. Roue de ventilateur (1) selon la revendication 1, **caractérisée en ce qu'**un écart entre un diamètre intérieur (43) d'un évidement annulaire de la partie annulaire (42) et un diamètre extérieur (20) de la partie de support (2) est inférieur à 20 %, de préférence inférieur à 10 %, en particulier inférieur à 5 %.

8. Roue de ventilateur (1 ; 42) selon l'une quelconque des revendications 1, 6 ou 7,
**caractérisée en ce que** des faces extérieures (17) disposées radialement à l'extérieur des aubes (3) sont disposées sur un diamètre qui est inférieur à un diamètre extérieur (44) de la partie annulaire (42).

9. Roue de ventilateur (1 ; 42) selon l'une quelconque des revendications précédentes, **caractérisée en ce qu'**est formée, en particulier d'un seul tenant, sur un deuxième côté étroit (18) de la pale (3) faisant face à la partie annulaire (42), au moins une deuxième patte de fixation (33) orientée transversalement par rapport au plan de pale, qui est reliée par liaison de matière à la partie annulaire (42).
